# EUROPÄISCHE PATENTSCHRIFT

(11) **EP 0 499 907 B1**
(45) Veröffentlichungstag und Bekanntmachung des Hinweises auf die Patenterteilung: **31.01.1996**
(21) Anmeldenummer: 92102112.7
(22) Anmeldetag: 08.02.1992
(51) Int. Cl.: F42B 10/14

(54) **Projektil mit ausklappbarem Leitwerk**
Projectile having deployable fins
Projectile comportant des ailettes déployables

(30) Priorität: 20.02.1991 DE 4105142
(43) Veröffentlichungstag der Anmeldung: 26.08.1992
(73) Patentinhaber: DIEHL GMBH & CO., D-90478 Nürnberg (DE)
(72) Erfinder: Hornfeck, Rüdiger, Dipl.-Ing.(FH), W-8571 Betzenstein (DE); Bär, Klaus, Dipl.-Ing.(FH), W-8560 Lauf (DE)
(74) Vertreter: Hofmann, Gerhard, Dipl.-Ing. Patentassessor

(56) Entgegenhaltungen:
- WO-A-87/02963
- BE-A- 661 707
- DE-A- 2 623 582
- FR-A- 2 339 834
- US-A- 2 801 587

## Beschreibung

Die Erfindung betrifft ein Projektil mit ausklappbarem Leitwerk gemäß dem Oberbegriff des Anspruches 1.

Die gattungsbildende Einrichtung ist aus der DE-C-37 21 512 bekannt. Es handelt sich hierbei um einen aus einer Starteinrichtung abgeschossenen Flugkörper, bei dem die Ruderblätter aus Längsschlitzen seiner Struktur ausgeklappt werden. Durch die Anordnung der eingeklappten Ruderblätter innerhalb der Struktur ist ein gewisser Schutz der Ruderblätter gewährleistet. Ein anderer Fall liegt vor, wenn das Projektil aus einer Patrone mit Treibladung verschossen werden soll und dabei die Ruderblätter am Projektilende, insbesondere hinter dem Dichtring Projektil/Patrone angeordnet sind. Da hier die Ruderblätter mehr oder weniger freiliegen, sind sie der Wirkung der hochenergetischen Treibladungsgase während des Abschusses voll ausgesetzt. Dadurch können die Kanten und Flächen der Ruderblätter, die aerodynamisch optimiert sind, beschädigt werden, was dann im ausgeklappten Zustand zu einem instabilen Flug des Projektils führen könnte.

Der Erfindung liegt deshalb die Aufgabe zugrunde, eine Einrichtung der gattungsgemäßen Art zu schaffen, bei der die aerodynamischen Stabilisierungsflächen (Ruderblätter) während des Waffenrohrdurchlaufes vor der innenballistischen Belastung, wie Pulvergasdruck, Temperatur usw. geschützt sind.

Diese Aufgabe wird erfindungsgemäß dadurch gelöst, daß das gattungsgemäße Projektil gemäß dem Kennzeichnungsteil des Anspruches 1 ausgelegt ist.

Nach dieser Lösung sind also die während der Lagerung und des Transportes und insbesondere während des Waffenrohrdurchlaufes eingeklappten Ruderblätter voll geschützt. Sobald das Projektil das Waffenrohr verlassen hat, erfolgt durch den Drall des Projektils ein selbständiges Abschleudern des Ruderschutzes, und das Ausklappen der Ruderblätter kann erfolgen.

In der FR-A-2 339 834 ist zwar ein Unterkaliber grochoß mit Stabilisierungs flügeln beschrieben, wobei die Stabilisierungsflügel von einem Hohlkörper umhüllt sind. Der Hohlkörper wird jedoch durch den Luftwiderstand abgestreift. Für das Abstreifen sind also keine Drallkräfte erforderlich.

Zusätzlich ist es vorteilhaft, wenn die Schutzeinrichtung in Wirkverbindung mit der Sicherungseinrichtung der Ruderblätter steht, damit gewährleistet ist, daß die Freigabe (Entriegelung) der Ruderblätter nicht zu früh erfolgt (beispielsweise noch innerhalb des Waffenrohres), da es hierbei zu mechanischen Verformungen der Ruderblätter (innerhalb der Schutzeinrichtung) kommen kann, was zu einem ungleichmäßigen Ausklappen der Ruderblätter führen könnte. Deshalb ist vorgesehen, daß erst nach dem Wegschleudern der Schutzeinrichtung die Sicherungseinrichtung die Ruderblätter freigibt.

Dies wiederum wird in vorteilhafter Weise dadurch erreicht, daß die Sicherungseinrichtung als Eingriffselement einen über ein Torsionselement vorgespannten Haltestern aufweist, dessen vorgespannte Stellung durch das Eingreifen von an der Schutzeinrichtung angebrachte Nasen aufrechterhalten wird, wobei die Halterung derart ausgelegt ist, daß nach dem Wegschleudern der Schutzeinrichtung die Vorspannung des Haltesterns gelöst und dadurch derselbe außer Eingriff mit den Ruderblättern sich verdreht.

Durch diese Maßnahmen ist ein Ruderschutz einschließlich Ruderhalteund Entriegelungsvorrichtung geschaffen. Die zeitlich vorgegebenen Funktionen Schutz der Ruderblätter, Entfernung des Ruderschutzes sowie Öffnen (Aufstellen) der Ruderblätter werden dabei rein mechanisch (ohne zusätzliche Hilfseinrichtungen) erreicht, wobei im Vergleich zum Stand der Technik statt einer Schiebeentriegelung eine einfache Drehentriegelung Anwendung findet, die keinerlei zusätzlichen Raumbedarf benötigt.

Als Weiterbildung der Erfindung ist in vorteilhafter Weise die Schutzeinrichtung aus mehreren, die eingeklappten Ruderblätter umschließenden, Segmenten gebildet. Damit die Ruderblätter von allen Seiten gegenüber den innenballistischen Belastungen geschützt sind, sind die Räume zwischen den Segmenten (in die die Ruderblätter eingeklappt sind) zusätzlich abgedeckt. Diese Abdeckungen bewirken zugleich ein Zusammenhalten der Segmente. Die Ruderblatträume zwischen den einzelnen Segmenten werden dadurch gebildet, indem an einer Stirnseite der Segmente (die der Drehachse der Ruderblätter abgewandten Stirnseite) dieselben jeweils einen zu jeder Längswandung senkrechten Rand aufweisen. Diese Ränder sind gegeneinander gerichtet und schließen somit eine Ausnehmung ein. Die andere Stirnseite der Segmente ist jeweils mit einer kreisausschnittförmigen Bodenplatte versehen.

Zusätzlich können die einzelnen Segmente, und zwar im Bereich ihrer Ränder durch eine zentrale Scheibe zusammengehalten sein.

Die Halteelemente (zentrale Scheibe sowie Abdeckungen) sind in einfacher Weise entweder formschlüssig oder mittels Klebeverbindung an der Schutzeinrichtung befestigt.

Um den vorhandenen Drall zu übertragen, ist der Ruderschutz in weiterer Ausbildung der Erfindung verdrehsicher am Projektilboden befestigt. Dies wird dadurch erreicht, indem an den Bodenplatten der jeweiligen Segmente jeweils ein vorstehender Ansatz angebracht ist, der wieder jeweils in eine entsprechende am Projektilboden eingearbeitete Nut eingreift. Beim Wegschleudern der Ruderschutzsegmente werden dieselben in dieser Nut teilweise radial geführt.

Zur Aufnahme der eingeklappten Ruderblätter ist es besonders vorteilhaft, wenn ein mit dem Projektilboden integriertes, mittig angebrachtes, geschlitztes Zylinderelement vorgesehen ist. An diesem Zylinderelement ist gleichzeitig das Eingriffselement (Haltestern) der für die Arretierung der eingeklappten Ruderblätter vorliegenden Sicherungseinrichtung angebracht. Der Haltestern kann dabei entweder in stirnseitige Nute oder in Längsseitennute der Ruderblätter eingreifen. Hierbei kommt in einfacher Weise als Torsionselement ein Torsionsstab zur Anwendung.

Da die Ruderblätter durch Drallkräfte in die radial abgespreizte Stellung übergeführt werden, ist es vorteilhaft, wenn die Ruderblätter ihre Klappachsen im vorderen Teil (in Flugrichtung gesehen) aufweisen.

Eine besonders wirkungsvolle Weiterbildung der Erfindung ist dadurch gegeben, daß am Projektilboden eine federbeaufschlagte Kurvenscheibe vorgesehen ist. Beim Aufstellvorgang der Ruderblätter wird die Vorspannung der Kurvenscheibe gelöst, wobei sich die Kurvenscheibe derart verdreht, daß ein Zurückklappen der Ruderblätter verhindert wird. Die Federkraft und die Steigung der Kurvenscheibe kann aber auch so ausgelegt sein, daß dieser Mechanismus den Aufstellvorgang der Ruderblätter unterstützt.

Weitere Vorteile und Merkmale der Erfindung ergeben sich aus der nachstehenden Beschreibung von Ausführungsbeispielen anhand der Zeichnung. Es zeigen:
- Figur 1: einen Längsschnitt durch das Projektil - angeordnet in einer Patrone - mit eingeklappten innerhalb einer Schutzeinrichtung angeordneten Ruderblättern sowie den Ruderblatt-Eingriff (arretierte Stellung) der Sicherungseinrichtung.
- Figur 2: einen Querschnitt II-II durch das Projektil nach Figur 1.
- Figur 3: einen Querschnitt III-III durch das Projektil nach Figur 1.
- Figur 4: einen Längsschnitt durch das Projektil mit ausgeklappten Ruderblättern, wobei die Eingriffsnute für die Sicherungseinrichtung an den Stirnseiten der Ruderblätter angebracht sind.
- Figur 5: einen Längsschnitt durch das Projektil entsprechend Figur 4, aber mit abgewandelter Ausführungsform der Sicherungseinrichtung, die Eingriffsnute an den Längsseiten der Ruderblätter erfordert.
- Figur 6: einen Querschnitt VI-VI durch das Projektil nach Figur 4.
- Figur 7: eine vergrößerte (teilweise auseinandergezogene) Darstellung der Schutzeinrichtung.
- Figur 8: eine Seitenansicht eines Segmentes der Schutzeinrichtung.
- Figur 9: eine Ansicht der Figur 8 gesehen in Richtung des Pfeiles IX.

In der Figur 1 ist ein Projektil 1 in einer Patrone 2 angeordnet. Das Geschoß 1 weist am Projektilende aerodynamische Stabilisierungsflächen (Ruderblätter 3) auf, die während der Lagerung und des Transportes sowie während des Abschusses, d.h. während des Waffenrohrdurchlaufes eingeklappt sind. Der Halterung der Ruderblätter 3 in dieser eingeklappten Stellung dient eine Sicherungseinrichtung 4, die in alle Ruderblätter 3 gleichzeitig eingreift. Um die Ruderblätter 3 beim Projektildurchlauf durch das Waffenrohr vor der innenballistischen Belastung (Pulvergasdruck, Temperatur usw.) zu schützen, sind diese von einer Schutzeinrichtung 5 umgeben. Die Ruderblätter 3 sind vorne - in Flugrichtung gesehen - am Projektilboden angelenkt (siehe Klappachsen 6).

Mit dem Projektilboden integriert ist mittig ein geschlitztes Zylinderelement 7 zur Aufnahme der Ruderblätter 3 angebracht (vgl. insbesondere Figur 2). Wie aus dieser Figur auch ersichtlich, besteht die Schutzeinrichtung 5 aus mehreren (im Ausführungsbeispiel vier im Querschnitt etwa rechtwinkligen) Segmenten 8, die sich im eingebauten Zustand am Zylinderelement 7 abstützen und dabei - im Gesamtquerschnitt gesehen - die Form eines Kreuzes mit vier senkrecht zueinander vorliegenden Hohlräumen 9 bilden. Im eingeklappten Zustand sind die Ruderblätter 3 in den Hohlräumen ganz verschwunden und somit geschützt.

Wie die Figuren 1 und 3 zeigen, weist zur Arretierung der Ruderblätter 3 die Sicherungseinrichtung 4 als Eingriffselement einen am Zylinderelement 7 angebrachten Haltestern 10 auf, der über einen Torsionsstab 11 vorgespannt ist. Dabei wird die vorgespannte Stellung durch das Eingreifen von je einer an den einzelnen Schutzsegmenten 8 (im Bereich des vorgesehenen Haltesternes 10) angebrachten Nase 12 aufrechterhalten. In dieser vorgespannten Stellung greift der Haltestern 10 in die eingeklappten Ruderblätter 3 ein (siehe Figur 1). Dies kann in zweifacher Weise geschehen: Einerseits können die Eingriffsnute an den Stirnseiten (Nut 13a, vgl. Figur 4) und andererseits an den Längsseiten (Nut 13b, vgl. Figur 5) der Ruderblätter 3 angebracht sein. Im ersten Falle sind ein längeres Zylinderelement 7 sowie ein längerer Torsionsstab 11 notwendig, und der Haltestern 10 weist nach vorne (in Flugrichtung) gerichtete rechteckförmige Eingriffsstege auf. Dagegen weist der Haltestern 10 im zweiten Falle (Figur 5) radial nach außen gerichtete trapezförmige Eingriffsstege auf. Nach der Form der Eingriffsstege sind natürlich auch die Eingriffsnute 13a und 13b ausgebildet.

Nach Austritt des Projektils 1 aus dem Abschußrohr erfolgt aufgrund des Dralls ein Wegschleudern der Schutzeinrichtung 5. Da somit die Nasen 12 an den Schutzsegmenten 8 nicht mehr im Eingriff mit dem Haltestern 10 stehen, wird die Vorspannung des Haltesterns 10 aufgehoben, wodurch sich derselbe außer Eingriff mit den Ruderblättern 3 verdreht. Nach dieser Entriegelung werden - ebenfalls durch Drallkräfte - die Ruderblätter 3 (bedingt durch die Klappachsen 6 im vorderen Teil) in die radial ausgestellte Funktionsstellung übergeführt (vgl. Figuren 4 und 5).

Wie aus der Figur 6 ersichtlich, ist am Projektilboden eine unter Federspannung stehende Kurvenscheibe 14 angebracht. Diese steht im eingeklappten Zustand der Ruderblätter 3 unter Vorspannung. Beim Ausklappvorgang der Ruderblätter 3 wird die Vorspannung gelöst und die Kurvenscheibe 14 wird derart verdreht, daß ein Einklappen der Ruderblätter 3 nicht mehr möglich ist. Es ist natürlich auch denkbar, die Federkraft und die Steigung der Kurvenscheibe derart auszulegen, daß beim Drehvorgang zugleich das Aufstellen der Ruderblätter 3 mitunterstützt wird.

Die Figur 7 zeigt eine vergrößerte Darstellung der gesamten Schutzeinrichtung 5. Daraus ist erkennbar, daß die vom Projektilboden weggerichteten Stirnseiten der Schutzsegmente 8 einen zu jeder Längswandung senkrechten Rand 8b aufweisen. Die Ränder 8b der einzelnen Schutzsegmente 8 sind gegeneinandergerichtet und schließen somit eine Ausnehmung (einen Hohlraum 9) ein. Wie bereits erwähnt, dient dieser zur Aufnahme der eingeklappten Ruderblätter 3. Damit nun die Ruderblätter 3 von allen Seiten gegenüber den innenballistischen Belastungen geschützt sind, sind die Hohlräume 9 mit Abdeckungen 15 verschlossen. Die anderen Stirnseiten der Schutzsegmente 8 sind dagegen jeweils mit einer kreisausschnittförmigen Bodenplatte 8a versehen, die natürlich in entgegengesetzter Richtung wie die Ränder 8b verläuft. Die Schutzsegmente 8 werden (im Bereich ihrer Ränder 8b) durch eine zentrale Scheibe 16 zusammengehalten. Als Halteelemente dienen zugleich auch die Abdeckungen 15. Beide Halteelemente 15 und 16 sind formschlüssig oder durch Klebeverbindung mit der Schutzeinrichtung 5 verbunden.

Die Schutzsegmente 8 sind verdrehsicher am Projektilboden befestigt. Dies wird jeweils durch einen Ansatz 17 an den jeweiligen Bodenplatten 8a der Ruderschutzsegmente 8 erreicht (vgl. Figuren 8 und 9). Die Ansätze 17 greifen dabei jeweils in ein entsprechendes Gegenstück 18 (vgl. Figur 6) am Projektilboden ein. Dabei werden beim bereits erwähnten Wegschleudern der Ruderschutzsegmente 8 dieselben in den Nuten 18 teilweise radial geführt.

## Patentansprüche

1. Projektil (1) mit ausklappbarem Leitwerk, dessen Ruderblätter (3) im eingeklappten Zustand von einer in die Ruderblätter eingreifenden Sicherungseinrichtung (4) gehalten sind, und das Ausklappen der Ruderblätter in die Betriebsstellung nach dem Austritt des Projektils aus dem Abschußrohr erfolgt,
dadurch gekennzeichnet,
daß die Ruderblätter (3) durch eine Schutzeinrichtung (5) abgedeckt sind, die nach dem Rohrverlassen des Projektils (1) aufgrund des Dralls ein Wegschleudern erfährt.

2. Projektil nach Anspruch 1,
dadurch gekennzeichnet,
daß die Sicherungseinrichtung (4) als Eingriffselement einen über ein Torsionselement (11) vorgespannten Haltestern (10) aufweist, dessen vorgespannte Stellung durch das Eingreifen von an der Schutzeinrichtung (5) angebrachte Nasen (12) aufrechterhalten wird, wobei die Halterung derart ausgelegt ist, daß nach dem Wegschleudern der Schutzeinrichtung (5) die Vorspannung des Haltesterns (10) gelöst und dadurch derselbe außer Eingriff mit den Ruderblättern (3) sich verdreht.

3. Projektil nach Anspruch 1,
dadurch gekennzeichnet,
daß die Schutzeinrichtung (5) aus Segmenten (8) gebildet ist, die durch Abdeckungen (15) miteinander in Verbindung stehen.

4. Projektil nach Anspruch 3,
dadurch gekennzeichnet,
daß die Segmente (8) an der einen Stirnseite eine kreisausschnittförmige Bodenplatte (8a) und an der anderen Stirnseite einen zu jeder Längswandung senkrechten Rand (8b) aufweisen, wobei die gegeneinander gerichteten Ränder (8b) jeweils eine Ausnehmung (9) einschließen, in der die einzelnen Ruderblätter (3) - im eingeklappten Zustand - untergebracht sind.

5. Projektil nach Anspruch 4,
dadurch gekennzeichnet,
daß die Segmente (8) im Bereich der Ränder (8b) durch eine zentrale Scheibe (16) gehalten sind.

6. Projektil nach Anspruch 4,
dadurch gekennzeichnet,
daß an den Bodenplatten (a) der jeweiligen Segmente (8) jeweils ein vorstehender Ansatz (17) angebracht ist, der wieder jeweils in eine entsprechende am Projektilboden eingearbeitete Nut (18) eingreift.

7. Projektil nach den Ansprüchen 3 und/oder 5,
dadurch gekennzeichnet,
daß die Abdeckungen (15) und/oder die Scheibe (16) entweder formschlüssig oder mittels Klebeverbindung an der Schutzeinrichtung (5) befestigt sind.

8. Projektil nach Anspruch 2,
dadurch gekennzeichnet,
daß am Projektilboden mittig ein zur Aufnahme der eingeklappten Ruderblätter (3) geschlitztes Zylinderelement (7) vorgesehen ist, an dem über einen Torsionsstab (11) als Torsionselement der in die Ruderblätter (3) eingreifende Haltestern (10) angebracht ist.

9. Projektil nach Anspruch 8,
dadurch gekennzeichnet,
daß der Haltestern (10) entweder in stirnseitige Nute (13a) oder in Längsseitennuten (13b) der Ruderblätter (3) eingreift.

10. Projektil nach Anspruch 1,
dadurch gekennzeichnet,
daß die Ruderblätter (3) mit Klappachsen (6) im vorderen Teil - in Flugrichtung gesehen - am Projektilboden gehaltert sind und daß sie durch Drallkräfte aus der freigegebenen Stellung in die radial abgespreizte Stellung übergeführt werden.

11. Projektil nach Anspruch 10,
dadurch gekennzeichnet,
daß sich beim Ausklappvorgang eine am Projektilboden angebrachte unter Federspannung stehende Kurvenscheibe (14) verdreht, die ein Zurückklappen der Ruderblätter (3) verhindert.

12. Projektil nach Anspruch 11,
dadurch gekennzeichnet,
daß die Federkraft und die Steigung der Kurvenscheibe (14) so ausgelegt sind, daß sie das Ausklappen der Ruderblätter (3) unterstützen.

## Claims

1. Projectile (1) having a hinged tail unit, the rudder plates (3) of which are held in the folded-in position by a retaining device (4) engaging in the rudder plates, and the rudder plates swing out into the operating position after the projectile has emerged from the launcher tube,
characterized in that
the rudder plates (3) are shielded by a protective device (5), which, after the projectile (1) has left the tube, swings away by reason of the spin.

2. Projectile according to Claim 1,
characterized in that,
as catching element, the retaining device (4) has a holding star (10) which is preloaded by way of a torsion element (11), the preloaded position of this star being maintained by the engagement of lugs (12) mounted on the protective device (5), the holding device being designed in such a way that, after the protective device (5) has swung away, the preloading of the holding star (10) is released and thus it twists out of engagement with the rudder plates (3).

3. Projectile according to Claim 1,
characterized in that
the protective device (5) is formed of segments (8) which are joined together by covers (15).

4. Projectile according to Claim 3,
characterized in that
the segments (8) have a sector-shaped bed plate (8a) at one end and on the other end a rim (8b) which is perpendicular to each longitudinal wall, whereby the rims (8b) which are directed towards each other each enclose a recess (9) in which the individual rudder plates (3) - in the folded-in position - are housed.

5. Projectile according to Claim 4,
characterized in that
the segments (8) are held in the region of the rims (8b) by a central disc (16).

6. Projectile according to Claim 4,
characterized in that
a projecting shoulder (17) is mounted on each of the bed plates (a) of the respective segments (8), this projecting shoulder (17) again in each case engaging in a corresponding groove (18) made on the projectile base.

7. Projectile according to Claims 3 and/or 5,
characterized in that
the covers (15) and/or the disc (16) are fixed either by form-fitting or by means of an adhesive connection to the protective device (5).

8. Projectile according to Claim 2,
characterized in that
on the projectile base, in the centre, a cylinder element (7), slotted to accommodate the folded-in rudder plates (3), is provided, and the holding star (10), engaging in the rudder plates (3), is mounted on this cylinder element (7) by way of a torsion rod (11) as torsion element.

9. Projectile according to Claim 8,
characterized in that
the holding star (10) engages either in grooves (13a) on the end sides or in grooves (13b) on the longitudinal sides of the rudder plates (3).

10. Projectile according to Claim 1,
characterized in that
the rudder plates (3) are fixed by means of hinged axles (6) in the front section - as seen in direction of flight - to the projectile base, and in that they are moved by twisting forces from the released position into the radially braced position.

11. Projectile according to Claim 10,
characterized in that,
during the swinging-out process, a spring-loaded cam disc (14), mounted on the projectile base, is subjected to torsional stress which prevents the rudder plates (3) from swinging back.

12. Projectile according to Claim 11,
characterized in that
the spring power and the gradient of the cam disc (14) are such that they assist the swinging out of the rudder plates (3).

## Revendications

1. Projectile (1) avec empennage déployable, dont les ailettes de gouverne (3) sont maintenues à l'état rabattu par un dispositif de sécurité (4) s'engageant dans les ailettes de gouverne et le déploiement par rabattement des ailettes de gouverne, pour passer en position de fonctionnement, s'effectuant après sortie du projectile hors du tube d'éjection, caractérisé en ce que les ailettes de gouverne (3) sont recouvertes par un dispositif de protection (5), qui subit une éjection centrifuge du fait de la rotation, après que le projectile (1) ait quitté le tube.

2. Projectile selon la revendication 1, caractérisé en ce que le dispositif de sécurité (4) présente, à titre d'élément d'engagement, une étoile de maintien (10), précontrainte par un élément de torsion (11) et dont la position précontrainte est conservée par un engagement d'ergots (12) montés sur le dispositif de protection (5), la fixation étant conçue de manière que, après éjection du dispositif de protection (5), la précontrainte de l'étoile de maintien (10) soit relâchée et que, de ce fait, celle-ci tourne hors de prise sur les ailettes de gouverne (3).

3. Projectile selon la revendication 1, caractérisé en ce que le dispositif de protection (5) est constitué de segments (8) reliés ensemble par des recouvrements (15).

4. Projectile selon la revendication 3, caractérisé en ce que les segments (8) présentent, sur une première face frontale, une plaque de fond (8a) en forme de secteur de cercle et, sur l'autre face frontale, une bordure (8b) perpendiculaire par rapport à sa paroi longitudinale, les bordures (8b) dirigées les unes vers les autres enclosant chacune un évidement (9), dans lequel les différentes ailettes de gouverne (3) sont logées - à l'état rabattu.

5. Projectile selon la revendication 4, caractérisé en ce que les segments (8) sont maintenus dans la zone des bornes (8b) par un disque central (16).

6. Projectile selon la revendication 4, caractérisé en ce que, sur chacune des plaques de fond (a) des segments (8) respectifs, est monté un appendice (17) en saillie, qui s'engage à son tour chaque fois dans une rainure (18) correspondante, usinée sur le fond de projectile.

7. Projectile selon la revendication 3 et/ou 5, caractérisé en ce que les recouvrements (15) et/ou le disque (16) sont fixés sur le dispositif de protection (5), soit avec ajustement de forme soit au moyen d'une liaison par collage.

8. Projectile selon la revendication 2, caractérisé en ce que sur le fond de projectile est prévu au centre un élément cylindrique (7) fendu, pour recevoir les ailettes de gouverne (3) rabattues, élément cylindrique sur lequel est montée l'étoile de maintien (10) s'engageant dans les ailettes de gouverne (3), par l'intermédiaire d'une barre de torsion (11) servant d'élément de torsion.

9. Projectile selon la revendication 8, caractérisé en ce que l'étoile de maintien (10) s'engage soit dans des rainures de coté frontal (13a), soit dans des rainures de coté longitudinal (13b) des ailettes de gouverne (3).

10. Projectile selon la revendication 1, caractérisé en ce que les ailettes de gouverne (3) sont maintenues sur le fond de projectile avec des axes de rabattement (6) situés dans la partie avant - lorsque l'on observe dans la direction du vol - et en ce qu'elles passent de la position libérée à la position radialement écartée sur l'effet des forces de rotation.

11. Projectile selon la revendication 10, caractérisé en ce que, lors du processus de déploiement par rabattement, un disque de came (14), qui empêche toute rétraction par rabattement des ailettes de gouverne (3) et est monté sur le fond de projectile et placé sous contrainte d'un ressort entre en rotation.

12. Projectile selon la revendication 11, caractérisé en ce que la force élastique et le pas du disque de came (14) sont tel qu'il apporte une assistance au déploiement des ailettes de gouverne (3).
